# EUROPÄISCHE PATENTSCHRIFT

(11) **EP 0 380 531 B1**
(45) Veröffentlichungstag und Bekanntmachung des Hinweises auf die Patenterteilung: **04.12.1991**
(21) Anmeldenummer: 88908211.1
(22) Anmeldetag: 17.09.1988
(51) Int. Cl.: B65D 51/00, B60K 15/04

(54) **DECKEL MIT INNENTEIL**
COVER WITH INTERNAL COMPONENT
COUVERCLE COMPORTANT UNE PARTIE INTERIEURE

(30) Priorität: 22.09.1987 DE 3731798
(43) Veröffentlichungstag der Anmeldung: 08.08.1990
(73) Patentinhaber: ZF FRIEDRICHSHAFEN Aktiengesellschaft, 88038 Friedrichshafen (DE)
(72) Erfinder: MERZ, Johann, D-7070 Schwäbisch Gmünd (DE); SCHMID, Josef, D-7075 Mutlangen (DE); KEICHER, Ekkard, D-7106 Neuenstadt (DE)
(86) Internationale Anmeldenummer: EP8800852
(87) Internationale Veröffentlichungsnummer: WO8902857

(56) Entgegenhaltungen:
- BE-A- 1 505 606
- DE-A- 3 540 502
- DE-B- 2 917 149

## Beschreibung

Die Erfindung betrifft einen Deckel mit Innenteil, insbesondere für Ölbehälter, nach dem Oberbegriff des Anspruchs 1.

Deckel dieser Bauart schaffen durch die Bajonett-Verbindung einem Schnellverschluß. Es sind zahlreiche Anwendungsfälle, z. B. für Öl- und Kühlwasserbehälter in Kraftfahrezeugen, bekannt. Ein im Innern des Deckels angeordnetes Innenteil, in dem Riegelelemente eingeformt sind, wird auf den zu verschließenden Behälter aufgesetzt. Durch eine leichte Drehung des Deckels, zumeist unterstützt durch einen entsprechenden Anpreßdruck, werden elastische Riegelelemente auf der Bajonettkurvenbahn des Behälters geführt und z. B. nach einer Viertel-Drehung arrettiert.

Ein in der DE-B 29 17 149 beschriebener Verschlußdeckel für einen Öleinfüllstutzen besitzt in seiner Mitte einen Verbindungsteil mit zwei sich gegenüberstehenden Zungen. Diese federnden Zungen sind mit sogenannten Rastnasen ausgerüstet, über die eine Blattfeder mit einer rechteckigen Durchbrechung geschoben ist. Die Rastnasen verhindern, daß sich die Blattfeder vom Verbindungsteil lösen kann. Zur Sicherung der Rastnasen gegen ein federndes Nachgeben drückt man in das Verbindungsteil nach der Montage der Blattfeder einen Stopfen ein, der an den Innenseiten der Rastnasen anliegt. Die Befestigung der Blattfeder am Verbindungsteil ist verhältnismäßig aufwendig und die Montage umständlich.

Der Erfindung liegt die Aufgabe zugrunde, einen Deckel vorzuschlagen, dessen Innenteil aus möglichst wenig Bauteilen besteht, die funktionssicher und mit geringstem Aufwand zu montieren sind. Außerdem soll sich der Deckel billig in Serienfertigung herstellen lassen und auf lange Betriebszeit eine jute Schließwirkung besitzen.

Diese Aufgabe läßt sich bei Deckeln nach dem Gattungsbegriff durch die Merkmalskennzeichen der Ansprüche 1 bis 5 lösen.

Nach den Hauptmerkmalen befinden sich die am Innenteil angeordneten Riegelelemente an bogenförmig frei auskragenden Armen der Grundplatte, wobei im Bereich der Durchbrechung für den Durchtritt eines Mittelzapfens, aus der Ebene der Grundplatte herausragende Laschere vorgesehen sind, die unter Federvorspannung am Mittelzapfen anliegen. Das Innenteil besteht daher nur noch aus einem Element, nämlich der Grundplatte, welche sich auf den Mittelzapfen aufschieben läßt und sich dort mittels der Laschen festhält. Die bogenförmig auskragenden Arme sichern eine hohe gleichbleibende Federwirkung und demzufolge einen dichten Sitz des Deckels. Der Verlauf der Bogen bzw. deren freie Enden sind dabei an die Behälterinnenwand angepaßt, damit die Riegelelemente auf die Bajonettkurvenbahn durch Anpressen geführt werden können.

Dadurch, daß vier über den Umfang verteilte Laschen aus der Ebene der Grundplatte schräg nach unten ragen, die sich an einem rechteckigen Querschnitt des Mittelzapfens abstützen, erhält man eine einfache und schnell montierbare Einheit mit einer festsitzenden Verbindung. Die scharfen Kanten der Laschen krallen sich nämlich, bei Verwendung eines weicheren Materials fur den Mittelzapfen, in diesen ein.

Dieses Festkrallen wird dadurch verstärkt, daß sich der Mittelzapfen zu seinem freien Ende hin verjüngt.

Im Normalfalle ist das Innenteil (Grundplatte und Befestigungsglieder) auf preisgünstige Weise aus einer Platine aus Federstahl ausgestanzt. Anschließend biegt man die Riegelelemente um. Anstelle von Federstahl läßt sich vorteilhaft auch ein Kunststoff mit elastischen Eigenschaften verwenden.

Nachfolgend ist anhand der Zeichnung ein Ausführungsbeispiel der Erfindung beschrieben.

Es zeigt:
Fig. 1: eine Draufsicht auf ein Innenteil
Fig. 2: eine Seitenansicht des Innenteiles nach der Fig. 1, teilweise im Schnitt
Fig. 3: eine verkleinerte Darstellung eines Deckels mit einem erfindungsgemäßen Innenteil im Längsschnitt

Ein Deckel 1 mit einem Überwurfrand 2 weist in seinem zentralen Bereich einen Mittelzapfen 3 auf, der im Querschnitt eine Quadratform aufweist und der wenigstens im Bereich seines freien Endes leicht konisch ist. Zur Abdichtung ist der Deckel mit einer Dichtung 4 versehen, die auf die Oberseite eines Behälters 5 aufgepreßt wird. Der Behälter 5 weist in bekannter Weise eine schrägverlaufende Bajonettkurvenbahn 6 auf, die am Ende in eine Horizontale 7 mit einem Endanschlag übergeht. Durch die Horizontale 7 und den Endanschlag wird eine definierte Schließstellung geschaffen, wobei gleichzeitig der Deckel in eine Raststellung gelangt.

Aus den Fig. 1 und 2 ist das Innenteil des Deckels näher ersichtlich. Es besteht aus einer Grundplatte 8 mit einer Durchbrechung 9 im zentralen inneren Bereich. Von der Grundplatte 8 aus gehen zwei sich gegenüberliegende bogenförmige Arme 10 und 11 aus, welche an ihren freien äußeren Enden jeweils eine Abkröpfung 12 und 13 bzw. Abwinklung besitzen.

Von den Abkröpfungen 12 bzw. 13 aus ragen jeweils sich gegenüberliegend Nocken 14 nach unten. Die Nocken 14 dienen als Riegelelemente und sind beim Verschließen des Behälters 5 in bzw. auf der Bajonettkurvenbahn 6 geführt.

An den Rändern der Durchbrechung 9 sind gleichmäßig über den Umfang verteilt vier Laschen 15 wenigstens annähernd schräg nach unten gebogen.

Wie ersichtlich, besteht das Innenteil aus einem einzigen Element, z.B. einer Platine aus Federstahl. Aus dieser Platine, in der die Durchbrechung 9 und Schlitze 16 zur Trennung der Arme 10 bzw. 11 von der Grundplatte ausgestanzt sind, wurden die Laschen 15 und die Riegelelemente 14 nach unten aus der ebenen Fläche abgebogen.

Das Innenteil kann auf einfache Weise mit dem Deckel 1 nach dessen Herstellung verbunden werden, Hierzu ist es lediglich erforderlich, die Grundplatte 8 von unten her auf den Mittelzapfen 3 aufzuschieben. Besteht dabei z.B. die Grundplatte aus einem härteren Material wie der Mittelzapfen 3, der vorzugsweise einstückig mit dem Deckel 1 ist, so können sich die Laschen 15, welche elastisch sind, in den Mittelzapfen 3 einkrallen bzw. festklemmen. Auf diese Weise ist eine sichere Verbindung gewährleistet.

Zum Verschließen eines Behälters wird der Deckel 1 auf den Hals des Behälters 5 aufgesetzt, wobei die Riegelelemente 14 in die Bajonettkurvenbahn 6 des Behälters 5 eingesetzt werden. Bei einer leichten Drehung des Deckels 1 findet dann in üblicher Weise die Verriegelung statt, wobei aufgrund der Elastizität bzw. der blattfederartigen Ausgestaltung der beiden Arme 10 und 11 eine gesonderte Feder entfallen kann. Zur Entlüftung des Behälters kann ein Entlüftungsschlitz 17 in dem Deckel 1 vorgesehen werden.

## Patentansprüche

1. Deckel mit einem Innenteil, insbesondere für Ölbehälter mit folgenden Merkmalen:
- das Innenteil besteht aus einer Grundplatte (8) und sitzt mittels einer Durchbrechung (9) auf einem Mittelzapfen (3) des Deckels (1) und trägt Riegelelemente (14);
- Die Riegelelemente (14) liegen sich diametral gegenüber und wirken jeweils mit einer an einem Behälter (5) vorhandenen Bajonettkurvenbahn beim Verschließen des Deckels (1) zusammen;
- die Riegelelemente (14) liegen unter Vorspannung an der Kurvenbahn an,
**gekennzeichnet** durch folgende Merkmale:
- die am Innenteil angeordneten Riegelelemente (14) befinden sich an bogenförmig frei auskragenden Armen (10, 11) der Grundplatte (8);
- im Bereich der Durchbrechung (9) sind aus der Ebene der Grundplatte (8) herausragende Laschen (15) vorgesehen, die unter Federvorspannung am Mittelzapfen (3) anliegen.

2. Deckel nach Anspruch 1, dadurch **gekennzeichnet,** daß vier über den Umfang verteilte Laschen (15) von der Ebene der Grundplatte (8) schräg nach unten ragen, die sich an einem rechteckigen Querschnitt des Mittelzapfens (3) abstützen.

3. Deckel nach Anspruch 2, dadurch **gekennzeichnet,** daß sich der Mittelzapfen (3) zu seinem freien Ende hin verjüngt.

4. Deckel nach Anspruch 1, dadurch **gekennzeichnet** , daß die Grundplatte (8) mit den Laschen (15), den Armen (10, 11) und den Riegelelementen (14) aus elastischem Kunststoff besteht.

5. Innenteil für einen Deckel (1), insbesondere für einen Ölbehälter (5), mit Riegelelementen (14), die mit einer Bajonettkurvenbahn eines zu verschließenden Behälters zusammenwirken, **gekennzeichnet** durch folgende Merkmale:
- in der Mitte einer Grundplatte (8) befindet sich eine Durchbrechung mit diese umgebenden Laschen (15) zur Befestigung an dem Deckel (1) und
- von der Grundplatte (8) gehen bogenförmige, elastische Arme (10, 11) aus, an deren äußeren freien Enden die Riegelelemente (14) angeordnet sind.

## Claims

1. Cap with an internal part, in particular for oil tanks, having the following features:
- the internal part comprises a base plate (8) and is seated with the aid of an opening (9) on a central pin (3) of the cap (1) and carries interlocking elements (14);
- the interlocking elements (14) are diametrically opposed and each cooperate with a bayonet curved path provided on a tank (5) during closure of the cap (1);
- the interlocking elements (14) rest under initial tension against the curved path,
**characterised** by the following features:
- the interlocking elements (14) disposed on the internal part are situated on curved, freely projecting arms (10, 11) of the base plate (8);
- in the region of the opening (9) there are provided brackets (15) which project out of the plane of the base plate (8) and rest under spring initial tension against the central pin (3).

2. Cap according to claim 1, **characterised** in that four brackets (15) distributed over the periphery project obliquely downwards from the plane of the base plate (8) and are supported on a rectangular cross-section of the central pin (3).

3. Cap according to claim 2, **characterised** in that the central pin (3) tapers towards its free end.

4. Cap according to claim 1, **characterised** in that the base plate (8) with the brackets (15), the arms (10, 11) and the interlocking elements (14) is made of an elastic plastic.
5. Internal part for a cap (1), in particular for an oil tank (5), having interlocking elements (14) which cooperate with a bayonet curved path of a tank to be closed, **characterised** by the following features:
- in the centre of a base plate (8) there is an opening encircled by brackets (15) for fastening on the cap (1) and
- emanating from the base plate (8) are curved elastic arms (10, 11), on the outer free ends of which the interlocking elements (14) are disposed.

## Revendications

1. Couvercle pourvu d'un élément intérieur, notamment pour réservoir d'huile, dans lequel :
- l'élément intérieur comporte une plaque de base (8) et est monté, au moyen d'une perforation (9), sur un tenon central (3) du couvercle (1) et porte des éléments de blocage (14);
- les éléments de blocage (14) sont diamétralement opposés et coopèrent chacun avec une piste courbe à baïonnette située sur le réservoir (5), lors de la fermeture du couvercle (1);
- les éléments de blocage (14) s'appuient sous précontrainte contre la piste courbe,
**caractérisé** en ce que :
- les éléments de blocage (14) situés sur l'élément intérieur se trouvent sur des bras arqués (10, 11) de la plaque de base (8), qui s'étendent en porte-à-faux;
- dans la zone de la perforation (9), il est prévu des pattes (15) qui s'étendent hors du plan de la plaque de base (8) et qui sont appuyées contre le tenon central (3) par une précontrainte élastique.

2. Couvercle selon la revendication 1, **caractérisé** en ce que quatre pattes (15) réparties sur le pourtour s'étendent obliquement vers le bas à partir du plan de la plaque de base (8) et s'appuient contre une section rectangulaire du tenon central (3).

3. Couvercle selon la revendication 2, **caractérisé** en ce que le tenon central (3) s'amincit en direction de son extrémité libre.

4. Couvercle selon la revendication 1, **caractérisé** en ce que la plaque de base (8), avec les pattes (15), les bras (10, 11) et les éléments de blocage (14), est en matière synthétique élastique.

5. Elément intérieur pour un couvercle (1), notamment pour un réservoir d'huile (5), comportant des éléments de blocage (14) qui coopèrent avec une piste courbe à baïonnette d'un réservoir à fermer, **caractérisé** en ce que :
- une perforation et des pattes (15) entourant celle-ci se trouvent au milieu d'une plaque de base (8) pour sa fixation au couvercle (1), et
- à partir de la plaque de base (8) s'étendent des bras élastiques arqués (10, 11) aux extrémités libres desquels sont situés les éléments de blocage (14).
